# EUROPÄISCHE PATENTSCHRIFT

(11) **EP 1 104 333 B1**
(45) Veröffentlichungstag und Bekanntmachung des Hinweises auf die Patenterteilung: **21.03.2007**
(21) Anmeldenummer: 99927928.4
(22) Anmeldetag: 09.06.1999
(51) Int. Cl.: B05B 5/03, B05B 7/14

(54) **SPRÜHPISTOLE ZUM BESCHICHTEN VON OBJEKTEN**
SPRAY GUN FOR COATING OBJECTS
PISTOLET DE PULVERISATION POUR L'APPLICATION D'UN REVETEMENT SUR DES OBJETS

(30) Priorität: 22.08.1998 DE 19838280
(43) Veröffentlichungstag der Anmeldung: 06.06.2001
(73) Patentinhaber: ITW Gema AG, 9015 St. Gallen (CH)
(72) Erfinder: HAAS, Gerald, CH-9015 St. Gallen (CH); BUSCHOR, Karl, CH-9000 St. Gallen (CH)
(74) Vertreter: Vetter, Ewald Otto
(86) Internationale Anmeldenummer: PCT/EP1999/003970
(87) Internationale Veröffentlichungsnummer: WO 2000/010724

(56) Entgegenhaltungen:
- EP-A- 0 645 192
- WO-A-98/23383
- US-A- 4 246 294

## Beschreibung

Die Erfindung betrifft eine Sprühpistole zum Sprühbeschichten von Objekten gemäß dem Oberbegriff von Anspruch 1.

Solch eine Sprühpistole ist aus der US-A-4 246 294 bekannt.

Die Erfindung betrifft insbesondere eine Sprühpistole zum Sprühbeschichten von Objekten mit pulverförmigem Beschichtungsmaterial. Die Erfindung ist jedoch nicht darauf beschränkt, sondern kann auch für Sprühpistolen zum Sprühbeschichten von Objekten mit flüssigem Beschichtungsmaterial verwendet werden.

Eine Sprühpistole zum Sprühbeschichten von Objekten mit Beschichtungspulver ist aus der EP - A 0 383 030 bekannt. Der Pistolenkörper besteht aus einem Lauf und einem separaten, an ihm befestigbaren Griff. Ein entsprechend dem Winkel zwischen Lauf und Griff winkelförmig verlaufendes Pulverrohr wird zuerst in den Griff eingesteckt und dann von hinten in den Lauf eingesteckt, wobei der Griff mit dem Lauf verbunden wird. Das Pulverrohr kann aus einem Stück oder aus zwei an ihrer Kreuzungsstelle aneinander befestigten Rohrstücken bestehen, die miteinander verbunden werden, bevor sie in den Griff und den Lauf eingesetzt werden. Im Lauf ist oberhalb des Pulverkanals eine Kammer zur Aufnahme eines Hochspannungserzeugers gebildet, welche sich bis über den Bereich des Griffes erstreckt. An den Hochspannungserzeuger ist mindestens eine Hochspannungselektrode angeschlossen, welche am stromabwärtigen Ende des Laufes angeordnet ist zur elektrostatischen Aufladung des Beschichtungspulvers.

Aus dem US-Patent 3 777 981 ist eine Sprühpistole zum Sprühbeschichten von Objekten mit Beschichtungspulver bekannt, welche einen an einem Lauf befestigten Griff und einen flexiblen Pulverschlauch aufweist, welcher sich durch den Griff und den Lauf erstreckt. Ferner sind aus der DE-Auslegeschrift 20 30 388 und DE-C-35 45 885 Sprühpistolen zum Sprühbeschichten von Objekten mit flüssigem Beschichtungsmaterial bekannt, welche einen Lauf und einen daran befestigten Griff aufweisen.

Bei Pulver-Sprühpistolen entsteht feiner Pulverstaub, welcher in unerwünschter Weise in die Pistole eindringt oder aus der Pistole ausdringt an Grenzflächen, die an sich luftdicht abgedichtet sind. Bei Sprühpistolen für flüssiges Beschichtungsmaterial besteht die Gefahr, daß sich zerstäubte Flüssigkeitspartikel an Grenzflächen der Sprühpistole ablagern. Sowohl bei Pulver-Sprühpistolen als auch bei Flüssigkeits-Sprühpistolen besteht die Gefahr, daß an Grenzflächen zwischen den Pistolenteilen Hochspannungs-Kriechwege zwischen Hochspannungsteilen zur elektrostatischen Aufladung des Beschichtungsmaterials und davon elektrisch zu isolierenden Pistolenteilen entstehen.

Durch die Erfindung soll die Aufgabe gelöst werden, die Sprühpistole so auszubilden, daß keine Undichtigkeitsprobleme entstehen. Die Sprühpistole soll konstruktiv einfach und preiswert gestaltet sein und möglichst keine Wartungsarbeiten erfordern.

Diese Aufgabe wird gemäß der Erfindung durch die kennzeichnenden Merkmale von Anspruch 1 gelöst.

Weitere Merkmale der Erfindung sind in den Unteransprüchen enthalten.

Die Erfindung wird im folgenden mit bezug auf die Zeichnungen anhand einer bevorzugten Ausführungsform als Beispiel beschrieben. In den Zeichnungen zeigen
- Fig. 1: schematisch einen Längsschnitt durch eine Sprühpistole nach der Erfindung zum Sprühbeschichten von Objekten mit Beschichtungspulver,
- Fig. 2: eine vergrößerte Ansicht des unteren Endes des Griffes von Fig. 1 mit daran angeschlossenen Leitungen.

Die in den Figuren 1 und 2 dargestellte Sprühpistole zum Sprühbeschichten von Objekten mit Beschichtungspulver enthält einen einstückigen Gehäuse-Körper 6, vorzugsweise aus Kunststoff, welcher einen Lauf 2 und einen Griff 4, zumindest deren Grundformen, bildet.

Im Lauf 2 des einstückigen Körpers 6 ist ein von vorne bis hinten durchgehender Kanal 8 gebildet, in welchen ein Leitungsstück 10 von hinten nach vorne eingesteckt ist und sich nach vorne bis zu einer Zerstäubervorrichtung 12 erstreckt. In eine von außen nach innen trichterförmige Aufnahmeöffnung in der Mantelwand des Lauf-Leitungsstückes 10 ist das obere Ende eines Griff-Leitungstückes 16 luftdicht von unten nach oben eingesteckt, welches von unten nach oben in einen Griff-Kanal 18 eingesteckt ist, welcher in dem den Griff bildenden Teil des einstückigen Körpers 6 in Grifflängsrichtung gebildet ist.

Die beiden Leitungsstücke 10 und 16 können flexible Schläuche sein, sind jedoch vorzugsweise steife Rohre aus Kunststoff.

Der Lauf-Kanal 8 und der Griff-Kanal 18 sind in dem einstückigen Körper 6 je geradlinig und sich kreuzend gebildet. Jeder Kanal 8 und 18 hält sein Leitungsstück 10 bzw. 16 radial fest, jedoch nicht axial.

Das Lauf-Leitungsstück 10 muß zuerst in den Lauf-Kanal 8 eingesetzt werden, bevor das Griff-Leitungsstück 16 in den Griff-Kanal 18 eingesetzt werden kann. Das Griff-Leitungsstück 16 wird von seinem Griff-Kanal 18 in radialer Position gehalten und hält seinerseits das Lauf-Leitungsstück 10 in axialer Position, ohne daß zusätzliche Befestigungsmittel erforderlich sind. Das Griff-Leitungsstück 16 kann nach unten und das Lauf-Leitungsstück 10 kann nach hinten aus dem einstückigen Körper 6 herausgezogen werden und bei Bedarf ausgetauscht werden.

In dem einstückigen Körper 6 ist oberhalb des Lauf-Kanals 8 eine sich über die Position des Griffes 4 erstreckende, zur Pistolenrückseite hin offene, jedoch verschließbare Kammer 20 zur Aufnahme eines Hochspannungserzeugers 22 gebildet, der über eine elektrische Leitung 24, eine elektrische Kontaktvorrichtung 26 und einen Elektrodenhalter 28 der Zerstäubervorrichtung 12 an eine (oder mehrere) Hochspannungselektrode 30 elektrisch angeschlossen ist, die in bekannter Weise zur elektrostatischen Aufladung des Beschichtungsmaterials dient.

Die Elektrode 30 ragt aus einem Druckluftkanal 32 heraus, welcher sich durch den Elektrodenhalter zu einem Ringkanal 34 erstreckt, welchem über einen Druckluftkanal 36 von einem Druckluftschlauch 38 Druckluft zuführbar ist. Die Druckluft dient zur Sauberhaltung der Hochspannungselektrode 30 von Beschichtungsmaterial und zur Übertragung von elektrischen Ladungen von der Hochspannungselektrode 30 in das Beschichtungsmaterial. Der Druckluftkanal 36 ist in dem einstückigen Körper 6 gebildet und hat einen parallel zum Lauf-Kanal 8 sich durch den Lauf 2 erstreckenden Kanalabschnitt 40 und einen sich parallel zum Griff-Kanal 18 durch den Griff 4 erstreckenden Kanalabschnitt 42.

Der Elektrodenhalter 28 weist ein Rohrstück 44 auf, welches sich von vorne nach hinten in den Laufkanal 8 des Laufs 2 erstreckt und dicht an das vordere Ende des Lauf-Leitungsstückes 10 angrenzt. Das Rohrstück 44 hat einen radialen Steg 46, von welchem ein im Durchmesser wesentlich dünneres Rohrstück 48, aus welcher die Hochspannungselektrode 30 nach vorne 30 herausragt, nach vorne bis kurz vor eine Schlitzdüse 50 ragt. Die elektrische Kontaktvorrichtung 26 ist radial außerhalb des Rohrstückes 44 mit axialem Abstand von mehr als 1,0 cm vom hinteren Rohrstückende auf der Rückseite eines radialen Vorsprunges 49 dieses Rohrstückes 44 angeordnet.

Im einstückigen Körper 6 ist im Griff 4 parallel zum Griffkanal 18 ein dritter Kanal 52 zur Aufnahme von elektrischen Anschlußelementen 54 zum Anschluß eines elektrischen Niederspannungskabels 56 gebildet, welches durch eine am unteren Griffende gebildete Grifföffnung dieses dritten Kanals 52 an die elektrischen Anschlußelemente 54 angeschlossen ist. Die elektrischen Anschlußelemente 54 sind mit der Niederspannungsseite, z.B. einem Transformator 58, des Hochspannungserzeuger 22 elektrisch verbunden und beinhalten auch einen nicht gezeigten Schalter, welcher zum Einschalten und Ausschalten der Zufuhr des Beschichtungsmaterials von einem Trigger 60 betätigbar ist.

Ein Beschichtungsmaterial-Zufuhrschlauch 60 ist durch eine schnell lösbare Verbindungskonstruktion, vorzugsweise eine Steckverbindung, mit dem Griff-Leitungsstück 16 lösbar verbunden. Gemäß bevorzugter Ausführungsform hat ein Verbindungsstück 62, welches den Schlauch 60 mit dem Griff-Leitungsstück 16 verbindet, eine radiale Ausdehnung, in welche zur axialen Positionssicherung der Finger 64 eines drehbaren Sperrbügels 66 in Eingriff bzw. außer Eingriff schwenkbar ist um eine zum Griff-Leitungsstück 16 parallele Drehachse 68. Bei der dargestellten Ausführungsform wird die Drehachse 68 durch einen Anschlußteil des Niederspannungskabels 56 gebildet, auf welchen ein Ringteil 70 des Sperrbügels 66 aufgesteckt ist. Der Sperrbügel 66 kann ein nicht gezeigtes Griffteil zum Schwenken dieses Sperrbügels 66 aufweisen.

Wie insbesondere Fig. 2 zeigt, ist das Verbindungsstück 62 in eine Anschlußbuchse 71 steckbar, die mit dem Griff-Leitungsstück 16 drehfest verbunden (angeklebt oder angeschweißt) und mit einem Außengewinde 72 in ein Innengewinde einer Kappe 74 geschraubt ist. Die Kappe 74 ist auf der Unterseite des Griffes 4 angeordnet, erstreckt sich auf der Griff-Vorderseite bis zum Trigger 60 nach oben, und ist an dem einstückigen Körper 6 befestigt.

Das Niederspannungskabel 56 ist in bekannter Weise durch einen Bajonettverschluß 76 lösbar an der Griff-Kappe 74 befestigt.

Die im Lauf 2 des einstückigen Körpers 6 gebildeten Kammern sind nach hinten offen und durch eine auf der Pistolenrückseite angeordnete zweite Kappe 78 verschließbar.

Das Lauf-Leitungsstück 10 hat eine mit ihr einstückige, sich von der Übergangsstelle zum Griff-Leitungsstück 16 nach hinten durch die zweite Kappe 78 hindurch ragende Stange 80 und einen mit ihr ebenfalls einstückigen Dichtungsteller 82 auf der Außenseite der zweiten Kappe 78. Der Dichtungsteller 82 bildet zusammen mit einer Dichtung 84 einen luftdichten Abschluß der Kammern des Laufes 2 an der Pistolenrückseite.

In der zweiten Kappe 78 auf der Rückseite des Laufes 2 ist eine Durchgangsöffnung 86 gebildet, deren Durchmesser so groß ist, daß das Lauf-Leitungsstück 10 mit der Stange 80 nach hinten aus dem Lauf 2 heraus gezogen werden kann, beispielsweise zum Reinigen oder Austauschen, was jedoch nur möglich ist, wenn zuvor das Griff-Leitungsstück 16 nach unten aus dem Lauf-Leitungsstück 10 heraus gezogen wurde. Das Griff-Leitungsstück 16 ist jedenfalls austauschbar.

An der Oberseite der Pistole kann ein Haken 88 am einstückigen Körper 6 befestigt oder zusammen mit ihm aus einem einstückigen Teil gebildet sein.

## Patentansprüche

1. Sprühpistole zum Sprühbeschichten von Objekten mit Beschichtungsmaterial, enthaltend einen Lauf (2), einen Griff (4), eine sich in Grifflängsrichtung durch den Griff (4) und in Lauflängsrichtung durch den Lauf (2) erstreckende Beschichtungsmaterial-Leitung (10, 16), deren im Griff gelegenes Leitungsstück (16) und deren im Lauf gelegenes Leitungsstück (10) unter einem Winkel von weniger als 180° zueinander verlaufen und an ihrer Kreuzungsstelle miteinander verbunden oder verbindbar sind, einer Zerstäubervorrichtung (12) am stromabwärtigen Ende des Laufes (2), und ein manuelles Betätigungselement (60) zum Ein-Aus-Schalten der Förderung des Beschichtungsmaterials zur Zerstäubervorrichtung (12), wobei der Lauf (2) und der Griff (4), mindestens ihre Grundformen, zusammen aus einem einstückigen Körper (6) bestehen,
**dadurch gekennzeichnet,**
**daß** die beiden Leitungsstücke (10, 16) je in einem geradlinigen, sie in Querrichtung positionierenden Kanal des Laufes (2) bzw. des Griffes (4) axial verschiebbar untergebracht sind.

2. Sprühpistole nach Anspruch 1,
**dadurch gekennzeichnet, daß** der einstückige Körper (6) aus Kunststoff besteht.

3. Sprühpistole nach einem der vorhergehenden Ansprüche,
**dadurch gekennzeichnet, daß** die beiden Leitungsstücke (10, 16) an ihrer Kreuzungsstelle miteinander eine Steckverbindung (14) bilden.

4. Sprühpistole nach Anspruch 3,
**dadurch gekennzeichnet, daß** in der Mantelwand von einem der beiden Leitungsstücke (10, 16) eine von außen nach innen trichterartig enger werdende Aufnahmeöffnung (14) gebildet ist, in welche das benachbarte Ende des anderen Leitungsstückes dichtend einfügbar ist.

5. Sprühpistole nach Anspruch 4,
**dadurch gekennzeichnet, daß** die Aufnahmeöffnung (14) in dem Leitungsstück (10) des Laufes (2) gebildet ist.

6. Sprühpistole nach einem der vorhergehenden Ansprüche,
**dadurch gekennzeichnet, daß** das Leitungsstück (10) des Laufes (2) eine axial nach hinten bis zur Pistolenrückseite sich erstreckende, für das Beschichtungsmaterial nicht durchlässige, Verlängerung (80) aufweist, daß diese Verlängerung (80) sich durch eine Kappe (78) an der Rückseite des Laufes (2) erstreckt und daß diese Verlängerung und die Kappe gegenseitig abgedichtet sind.

7. Sprühpistole nach Anspruch 6,
**dadurch gekennzeichnet, daß** das Leitungsstück (10) des Laufes (2) durch eine Öffnung (86) in der Kappe (78), welche auf der Rückseite Laufes (2) angeordnet ist, herausnehmbar bzw. einsetzbar ist.

8. Sprühpistole nach einem der vorhergehenden Ansprüche,
**dadurch gekennzeichnet, daß** in dem einstückigen Körper (6) oberhalb der Position des Leitungsstückes (10) des Laufes (2) eine von der Pistolenrückseite her zugängliche Kammer zur Aufnahme eines Hochspannungserzeugers (22) gebildet ist.

9. Sprühpistole nach einem der vorhergehenden Ansprüche,
**dadurch gekennzeichnet, daß** in dem einstückigen Körper (6) ein Druckluftkanal (36) zur Zufuhr von Druckluft zur Zerstäubervorrichtung (12) gebildet ist.

10. Sprühpistole nach einem der vorhergehenden Ansprüche,
**dadurch gekennzeichnet, daß** in dem einstückigen Körper (6) im Griff (4) parallel zum Leitungsteil (16) des Griffes ein Kanal (52) zur Aufnahme von Anschlußelementen (54) zum Anschließen eines elektrischen Kabels (56) gebildet ist.

11. Sprühpistole nach einem der vorhergehenden Ansprüche,
**dadurch gekennzeichnet, daß** ein Sperrbügel (66) vorgesehen ist, der um eine zum Leitungsstück (16) des Griffes (4) parallele Drehachse (68) schwenkbar angeordnet ist und einen Sperrfinger (64) aufweist, der durch Schwenken des Sperrbügels in oder außer Eingriff mit einer Ausnehmung bringbar ist, die in einem Verbindungsstück (62) gebildet ist, durch welches ein Schlauch (60) zur Zufuhr von Beschichtungsmaterial mit dem Leitungsteil (16) des Griffes (4) verbindbar ist.

12. Sprühpistole nach einem der vorhergehenden Ansprüche,
**dadurch gekennzeichnet, daß** das Leitungsstück (10) des Laufes (2) und/oder das Leitungsstück (16) des Griffes (4) ein steifes Rohr ist.

13. Sprühpistole nach einem der Ansprüche 8 bis 12,
**dadurch gekennzeichnet, daß** eine elektrische Kontaktvorrichtung (26) zur elektrischen Verbindung des Hochspannungserzeugers (22) mit mindestens einer Hochspannungselektrode (30) radial außerhalb eines Rohrstückes (44) aus elektrisch isolierendem Material mit axialem Abstand von mindestens 1,0 cm vom hinteren Rohrstückende auf der Rückseite eines radialen Vorsprunges angeordnet ist, der sich von diesem Rohrstück (44) radial nach außen erstreckt, wobei das hintere Ende dieses Rohrstückes (44) dichtend an das vordere Ende des Leitungsstückes (10) des Laufes (2) angrenzt und eine Fortsetzung des von diesem Leitungsstück (10) gebildeten Beschichtungsmaterial-Kanals bildet.

## Claims

1. Spray gun for the spray-coating of articles with coating material, containing a barrel (2), a grip (4), a coating-material line (10, 16) which extends through the grip (4) in the longitudinal direction of the grip and through the barrel (2) in the longitudinal direction of the barrel and of which the line piece (16) located in the grip and the line piece (10) located in the barrel run at an angle of less than 180° to one another and are connected or connectable to one another at their intersection point, an atomizer device (12) at the downstream end of the barrel (2) and a manual actuating element (60) for switching on and off the conveyance of the coating material to the atomizer device (12), the barrel (2) and the grip (4), at least their basic shapes, together consisting of a one-piece body (6), **characterized in that** the two line pieces (10, 16) are in each case accommodated axially displaceably in a rectilinear duct of the barrel (2) and of the grip (4) respectively, the said duct positioning the said line pieces in the transverse direction.

2. Spray gun according to Claim 1, **characterized in that** the one-piece body (6) consists of plastic.

3. Spray gun according to one of the preceding claims, **characterized in that** the two line pieces (10, 16) form a plug connection (14) at their intersection point with one another.

4. Spray gun according to Claim 3, **characterized in that** a receiving orifice (14), which narrows in a funnel-like manner from the outside inwards, is formed in the outer wall of one of the two line pieces (10, 16), the adjacent end of the other line piece being capable of being inserted sealingly into the said receiving orifice.

5. Spray gun according to Claim 4, **characterized in that** the receiving orifice (14) is formed in the line piece (10) of the barrel (2).

6. Spray gun according to one of the preceding claims, **characterized in that** the line piece (10) of the barrel (2) has a prolongation (80) which extends axially rearwards as far as the rear side of the gun and which is not permeable to the coating material, **in that** this prolongation (80) extends through a cap (78) on the rear side of the barrel (2), and **in that** this prolongation and the cap are sealed off relative to one another.

7. Spray gun according to Claim 6, **characterized in that** the line piece (10) of the barrel (2) can be removed and inserted through an orifice (86) in the cap (78) which is arranged on the rear side of the barrel (2).

8. Spray gun according to one of the preceding claims, **characterized in that** a chamber, accessible from the rear side of the gun, for receiving a high-voltage generator (22) is formed in the one-piece body (6) above the position of the line piece (10) of the barrel (2).

9. Spray gun according to one of the preceding claims, **characterized in that** a compressed-air duct (36) for supplying compressed air to the atomizer device (12) is formed in the one-piece body (6).

10. Spray gun according to one of the preceding claims, **characterized in that** a duct (52) for receiving connection elements (54) for connecting an electrical cable (56) is formed in the one-piece body (6), in the grip (4), parallel to the line piece (16) of the grip.

11. Spray gun according to one of the preceding claims, **characterized in that** a retaining clip (66) is provided, which is arranged pivotably about an axis of rotation (68) parallel to the line piece (16) of the grip (4) and which has a retaining finger (64) which, as a result of the pivoting of the retaining clip, can be brought into or out of engagement with a recess formed in a connection piece (62), by means of which a hose (60) for the supply of coating material can be connected to the line piece (16) of the grip (4).

12. Spray gun according to one of the preceding claims, **characterized in that** the line piece (10) of the barrel (2) and/or the line piece (16) of the grip (4) are/is a rigid pipe.

13. Spray gun according to one of Claims 8 to 12, **characterized in that** an electrical contact device (26) for connecting the high-voltage generator (22) electrically to at least one high-voltage electrode (30) is arranged radially outside a pipe piece (44) consisting of electrically insulating material, at an axial distance of at least 1.0 cm from the rear end of the pipe piece, on the rear side of a radial projection which extends radially outwards from this pipe piece (44), the rear end of this pipe piece (44) sealingly adjoining the front end of the line piece (10) of the barrel (2) and forming a continuation of the coating-material duct formed by this line piece (10).

## Revendications

1. Pistolet de pulvérisation pour pulvériser un matériau de revêtement sur des objets, comprenant un canon (2), une poignée (4), une conduite à matériau de revêtement (10, 16) qui s'étend à travers la poignée (4) dans le sens longitudinal de la poignée et à travers le canon (2) dans le sens longitudinal du canon dont la portion de conduite (16) qui se trouve dans la poignée et la portion de conduite (10) qui se trouve dans le canon s'étendent sous un angle inférieur à 180° l'une par rapport à l'autre et sont ou peuvent être reliées l'une avec l'autre au niveau de leur point d'intersection, un dispositif diffuseur (12) à l'extrémité avale du canon (2) et un élément de commande manuel (60) pour mettre en marche/arrêter le transport du matériau de revêtement vers le dispositif diffuseur (12), le canon (2) et la poignée (4), au moins leurs formes de base, étant composés communément d'un corps monobloc (6), **caractérisé en ce que** les deux portions de conduite (10, 16) sont chacune logées de manière à pouvoir coulisser dans le sens axial dans un canal du canon (2) ou de la poignée (4) rectiligne qui les positionne dans le sens transversal.

2. Pistolet de pulvérisation selon la revendication 1, **caractérisé en ce que** le corps monobloc (6) se compose de matière plastique.

3. Pistolet de pulvérisation selon l'une des revendications précédentes, **caractérisé en ce que** les deux portions de conduite (10, 16) forment ensemble au niveau de leur point d'intersection une connexion par enfichage (14).

4. Pistolet de pulvérisation selon la revendication 3, **caractérisé en ce que** dans la paroi d'enveloppe de l'une des deux portions de conduite (10, 16) est formée une ouverture d'accueil (14) qui se rétrécit de l'extérieur vers l'intérieur à la manière d'un entonnoir dans laquelle l'extrémité voisine de l'autre portion de conduite peut être introduite de manière étanche.

5. Pistolet de pulvérisation selon la revendication 4, **caractérisé en ce que** l'ouverture d'accueil (14) est formée dans la portion de conduite (10) du canon (2).

6. Pistolet de pulvérisation selon l'une des revendications précédentes, **caractérisé en ce que** la portion de conduite (10) du canon (2) présente une prolongation (80) imperméable pour le matériau de revêtement qui s'étend dans le sens axial vers l'arrière jusqu'au côté arrière du pistolet, que cette prolongation (80) s'étend à travers un capuchon (78) à l'arrière du canon (2) et que cette prolongation et le capuchon sont rendus mutuellement étanches.

7. Pistolet de pulvérisation selon la revendication 6, **caractérisé en ce que** la portion de conduite (10) du canon (2) peut être sortie ou introduite à travers une ouverture (86) dans le capuchon (78) qui est disposé à l'arrière du canon (2).

8. Pistolet de pulvérisation selon l'une des revendications précédentes, **caractérisé en ce qu'**une chambre destinée à recevoir un générateur de haute tension (22) et accessible depuis l'arrière du pistolet est formée dans le corps monobloc (6) au-dessus de la position de la portion de conduite (10) du canon (2).

9. Pistolet de pulvérisation selon l'une des revendications précédentes, **caractérisé en ce qu'**un conduit à air comprimé (36) destiné à laisser passer de l'air comprimé vers le dispositif diffuseur (12) est formé dans le corps monobloc (6).

10. Pistolet de pulvérisation selon l'une des revendications précédentes, **caractérisé en ce qu'**un canal (52) destiné à recevoir des éléments de raccordement (54) pour raccorder un câble électrique (56) est formé dans le corps monobloc (6) dans la poignée (4) en parallèle avec la portion de conduite (16) de la poignée.

11. Pistolet de pulvérisation selon l'une des revendications précédentes, **caractérisé en ce qu'**il est prévu un étrier de blocage (66) qui est disposé de manière à pouvoir pivoter autour d'un axe de rotation (68) parallèle à la portion de conduite (16) de la poignée (4) et présente une languette de blocage (64) qui, en pivotant l'étrier de blocage, peut être mise en prise avec un creux ou libéré de celui-ci, lequel est formé dans un élément de liaison (62), à travers lequel un tuyau (60) destiné à acheminer le matériau de revêtement peut être raccordé avec la portion de conduite (16) de la poignée (4).

12. Pistolet de pulvérisation selon l'une des revendications précédentes, **caractérisé en ce que** la portion de conduite (10) du canon (2) et/ou la portion de conduite (16) de la poignée (4) est un tube rigide.

13. Pistolet de pulvérisation selon l'une des revendications 8 à 12, **caractérisé en ce qu'**un dispositif de contact électrique (26) destiné à la connexion électrique du générateur de haute tension (22) avec au moins une électrode à haute tension (30) est disposé sur le côté arrière d'un élément en saillie dans le sens radial, à l'extérieur dans le sens radial d'une portion de tube (44) en matériau électriquement isolant avec un espacement axial minimum de 1,0 cm par rapport à l'extrémité arrière de la portion de tube, l'élément en saillie s'étendant vers l'extérieur dans le sens radial depuis cette portion de tube (44), l'extrémité arrière de cette portion de tube (44) venant s'abouter de manière étanche sur l'extrémité avant de la portion de conduite (10) du canon (2) et formant une continuation du canal à matériau de revêtement formé par cette portion de conduite (10).
